# EUROPÄISCHE PATENTSCHRIFT

(11) **EP 1 898 436 B1**
(45) Veröffentlichungstag und Bekanntmachung des Hinweises auf die Patenterteilung: **02.12.2009**
(21) Anmeldenummer: 07017179.8
(22) Anmeldetag: 01.09.2007
(51) Int. Cl.: H01R 9/26, H01H 71/08, H01R 4/48

(54) **Steckvorrichtung zum Stecken auf eine elektrische Schaltvorrichtung**
Connector device for connecting to an electric switching device
Dispositif de raccordement à enficher sur un dispositif de commutation électrique

(30) Priorität: 09.09.2006 DE 102006042408
(43) Veröffentlichungstag der Anmeldung: 12.03.2008
(73) Patentinhaber: Moeller GmbH, 53115 Bonn (DE)
(72) Erfinder: Knörrchen, Oliver, 50858 Köln (DE); Stanke, Stephan, 53359 Rheinbach (DE)

(56) Entgegenhaltungen:
- EP-A- 1 734 551
- EP-A- 1 791 216

## Beschreibung

### Technisches Gebiet

Die Erfindung betrifft eine Steckvorrichtung zum Stecken auf eine elektrische Schaltvorrichtung, insbesondere für ein Schütz.

### Stand der Technik

Bekannt sind bei elektrischen Schaltvorrichtungen, insbesondere Anschlusstechniken bei Schützen, bei denen Anschlussleitungen über Schraub- oder Federklemmen an die Schaltvorrichtung angeschlossen werden. Für das Anbringen und Lösen der Anschlussleitungen müssen Werkzeuge, im allgemeinen Schraubendreher, eingesetzt werden.

Werkzeuglos verbindbare Vorrichtungen sind ebenfalls bekannt. So gibt es vielfach elektrischen Vorrichtungen, denen Steckvorrichtungen zugeordnet sind. Dort sind an einem Steckteil (Steckvorrichtung) mindestens ein Paar Rastelemente vorhanden, deren Wirkungsrichtung in einer Linie liegen, und an dem anderen Gegensteckteil sind mindestens ein Paar Aufnahmeelemente für die Rastelemente der Steckvorrichtung vorhanden, deren Wirkungsrichtung in derselben Linie liegen. Ein rastender, lösbarer Formschluss erfolgt zwischen den an der Steckvorrichtung angeordneten Rastelementen und den Aufnahmeelementen. Ein Beispiel solcher Steckvorrichtungen mit Rasteinrichtungen findet sich in der DE 19535836 A1.

Es ist eine Steckvorrichtung bekannt (EP-A-1 791 216) zum Stecken auf eine elektrische Schaltvorrichtung, wobei an der Schaltvorrichtung mindestens ausgebildet ist: mindestens einen vertieft in einer Gehäuseöffnung in einer Zugangsseite der Schaltvorrichtung ausgebildeten Zuleitungsanschluss für eine Zuleitung, mindestens ein Paar Aufnahmeelemente und die Steckvorrichtung umfasst mindestens einen schwimmenden Steckkontakt für das Aufstecken auf den Zuleitungsanschluss; mindestens eine erste Stecköffnung für die zu dem Steckkontakt führende Zuleitung; mindestens ein Paar Rastelemente, deren Wirkungsrichtung in einer Linie liegt, mit denen ein rastender, lösbarer Formschluss zwischen den Rastelementen und den an der Schaltvorrichtung ausgebildeten Aufnahmeelementen erzielbar ist, wobei die Einzelelemente der Paare Aufnahmeelemente und der Paare Rastelemente gegeneinander kraftschließend wirken, wobei der mindestens eine Zuleitungsanschluss als ein von außen zugänglicher Schaltkontaktträger des Schaltapparats der Schaltvorrichtung ausgebildet ist, und an der Steckvorrichtung ein zweiter Kontakt vorhanden ist, dem eine zweite Stecköffnung zugeordnet ist. Erster und zweiter Kontakt sind elektrisch verbunden.

Es ist weiterhin eine andere Steckvorrichtung bekannt (EP-A-1 734 551) zum Stecken auf eine Schaltvorrichtung, wobei die Steckvorrichtung modular aus einphasigen Steckvorrichtungen zusammensetzbar ist. Die Steckvorrichtungen dienen dem Anschluss an Schaltkontaktträger des Schaltapparats der Schaltvorrichtung. Jede einphasige Steckvorrichtung umfasst (wie die zuvor genannte EP-A-1 791 216) zwei Stecköffnungen zum Stecken zweier Leiter- oder Ademenden, die ebenfalls (in jeder der einphasigen Steckvorrichtung) auf gleichem Potential liegen. Die Kontakte jeder einphasigen Steckvorrichtung vermitteln eine Phase, so dass zwei einphasige Steckvorrichtungen auf beide Phasen des Schaltapparats der Schaltvorrichtung schaltbar sind, und drei einphasige Steckvorrichtungen auf drei Phasen des Schaltapparats der Schaltvorrichtung schaltbar sind.

### Darstellung der Erfindung

Es ist die Aufgabe der Erfindung, eine Steckvorrichtung mit Rasteinrichtungen für eine elektrische Schaltvorrichtung anzugeben, bei der keine Änderungen zur Aufnahme der Steckvorrichtung, das heißt keine zusätzliche Anbringung von Aufnahmeelementen, vorgenommen werden muss und bei der mindestens zwei unabhängige Kontakte ausgebildet sind und die Kontaktierung der Kontakte mit einfachen Mitteln möglich ist.

Die Lösung der Aufgabe findet sich im Kennzeichen des Hauptanspruchs. Weiterführende Ausbildungen sind in den Unteransprüchen formuliert.

Die erfindungsgemäße Anordnung besteht aus einer Steckvorrichtung für eine elektrische Schaltvorrichtung, wobei der mindestens eine Zuleitungsanschluss als ein von außen zugänglicher Schaltkontaktträger des Schaltapparats der Schaltvorrichtung ausgebildet ist, und an der Steckvorrichtung ein zweiter Kontakt vorhanden ist, dem eine zweite Stecköffnung zugeordnet ist.

Dieser zweite Kontakt ist vorzugsweise in einer schlitzförmigen Öffnung ausgebildet. Der zweite Kontakt umfasst eine vom ersten Kontakt unabhängige (eigene) Kontaktiereinrichtung und kontaktiert keinen Zuleitungsanschluss an der Schaltvorrichtung, sondern dient dem Kontakt eines von der Schaltvorrichtung unabhängigen Kontakts, wobei der unabhängige Kontakt vorzugsweise für die Aufnahme eines als Flachschiene ausgebildeten Leiters ausgebildet ist. Die schlitzförmige Öffnung ist quer zum Körper (Gehäuse) der Steckvorrichtung ausgeführt und auf der Seite der Steckvorrichtung zugänglich, die der Zugangsseite der Schaltvorrichtung zugewandt ist. Das elektrische Potential des zum ersten Kontakt gehörenden Zuleitungsanschlusses soll vom elektrischen Potential des zum zweiten Kontakt gehörenden unabhängigen Anschlusses verschieden sein, vorzugsweise wird dabei Massepotential kontaktiert.

Der zweite Kontakt ist als Schleifkontakt ausgebildet und ist auf der Seite der Steckvorrichtung vorhanden, die der Zugangsseite der Schaltvorrichtung zugewandt ist.

Mit der Erfindung ist eine schnelle Austauschbarkeit von Grundkomponenten einer Schaltvorrichtung, beispielsweise bei Motorstarter-Kombinationen möglich, weil der Verdrahtungsaufwand reduziert ist und Zusatzhalterungen an Trag- oder Adapterschienen, insbesondere als Zugentlastungen für Zuleitungen wegfallen können. Ebenso ist die Betriebnahme schneller machbar, da weniger Handhabungsschritte vorgenommen werden müssen.

In einer Reihe (beispielsweise in einem Schaltschrank) nebeneinander angeordneter Schütze kann eine Flachschiene von allen an den Schützen angeordneten Steckvorrichtungen aufgenommen sein, so dass es möglich ist, über jede Steckvorrichtung eine Potentialverbindung zur Flachschiene (sogenannte PE-Schiene) vorzunehmen.

Weitere vorzugsweisen Ausgestaltungen werden im folgenden formuliert, wobei diese einzeln oder in Kombination miteinander verwirklicht sein können.

In der ersten und/oder in der zweiten Stecköffnung eine Push-in-Klemme für eine Kabellitze ausgebildet ist, wobei die erste und/oder die zweite Stecköffnung mit einer Entriegeleinrichtung für eine eingeführte Kabellitze ausgestattet sein kann.

Die Steckvorrichtung kann einphasig oder mehrphasig ausgebildet sein. Für eine mehrphasige Vorrichtung bietet es sich an, in der Steckvorrichtung drei schwimmende Steckkontakte je für das Aufstecken auf einen Zuleitungsanschluss auszubilden.

Der Aufbau der Steckvorrichtung kann aus zwei voneinander trennbaren Gehäuseteilen bestehen. Somit ist in der Steckvorrichtung ein Gehäuseteil zur Aufnahme des zweiten Kontakts vorhanden, welches vom Grundkörper der Steckvorrichtung trennbar gestaltet ist. Die Verbindung der Gehäuseteile kann durch eine Schwalbenschwanz-Führung gestaltet sein, wodurch ein schneller Wechsel der Teile ermöglicht wird.

Bezüglich der Aufnahme- und der korrespondieren Rastelemente ist vorgesehen, dass der Grundkörper die zu den Aufnahmenelementen an der Schaltvorrichtung korrespondierenden Rastelemente trägt. Am Gehäuseteil mit dem zweiten Kontakt sind keine Rastelemente vorhanden.

Das Paar Aufnahmeelemente an der Schaltvorrichtung kann als eine erste Hinterschneidung an der Zugangsseite und als eine zweite Hinterschneidung an einer senkrecht zur Zugangsseite liegenden Seite der Schaltvorrichtung ausgebildet sein. Die zweite Hinterschneidung kann als Zugangsöffnung für eine Klemmschraube der Anschluss-Klemme ausgebildet sein.

Der Schaltkontaktträger an der Schaltvorrichtung sollte als Kontakt einer Anschluss-Klemme ausgebildet sein.

Wie schon erwähnt, soll die Steckvorrichtung insbesondere für das Aufstecken auf ein als Schütz vorhandene Schaltvorrichtung ausgebildet sein.

### Kurze Beschreibung der Zeichnungen

Weitere Einzelheiten und Vorteile der Erfindung ergeben sich aus den folgenden, anhand von Figuren erläuterten Ausführungsbeispielen. Es zeigen
- Figur 1:: eine schematische Zuordnung von Steckvorrichtung und Schaltvorrichtung;
- Figur 2A und 2B:: eine erste, einphasige und eine zweite, dreiphasige Steckvorrichtung;
- Figur 3:: eine einphasige Steckvorrichtung in gesteckter Position und
- Figur 4A und 4B:: eine weitere Steckvorrichtung mit einem lösbaren Kontakthalter.

### Bester Weg zur Ausführung der Erfindung

Die Fig. 1 zeigt schematisch die räumliche Zuordnung einer Steckvorrichtung (10,10a) (im Schnitt) zu einer Schaltvorrichtung 80 (im Teilschnitt). Als Schaltvorrichtung 80 wird hier beispielsweise ein Schütz gezeigt, bei dem im wesentlichen dargestellt sind: die Zugangsseite (Fläche A1) mit Öffnungen 84, die Oberseite A2 (senkrecht zur Fläche A1), der Klemm-Mechanismus (86, 88), der freiliegende Kontaktträger (82, 83), eine Gehäusekante (89) und die Bodenplatte 81.

Die Steckvorrichtung hat einen als Tulpenkontakt ausgebildeten Steckkontakt 12, der dem Schaltkontaktträger 82 in der Zugangsseite A1 der Schaltvorrichtung 80 zugeordnet ist.

Die Steckvorrichtungen zeichnen sich dadurch aus, dass an ihnen ein weiterer Zugang zu einem von Schützkontakt (82, 83) unabhängiger Kontakt (24) über eine zweite Stecköffnung 25' vorgesehen ist. Vorzugsweise soll ein als Flachschiene 50 ausgebildeter Masseleiter kontaktierbar sein. Es ist dafür in den Steckvorrichtungen der unabhängige Kontakt 24 in einer schlitzförmigen Öffnung 22 ausgebildet, der quer zum Körper (Gehäuse) der Steckvorrichtung ausgeführt und auf der Seite der Steckvorrichtung zugänglich ist. Es handelt sich um die der Zugangsseite A1 der Schaltvorrichtung 80 zugewandten Seite der Steckvorrichtung. Der elektrische Kontakt zur Flachschiene kann bei Bedarf in jeder Steckvorrichtung durch Einführen einer Litze oder eines Leiters 44 in die zweite Stecköffnung 25' vorgenommen werden. Der zweiten Stecköffnung 25' kann ebenso wie bei der ersten Stecköffnung 25 auch eine Entriegeleinrichtung zugeordnet sein, die durch Einführen eines Entriegelwerkzeugs in die Öffnung 26' betätigt werden kann.

Die Schaltvorrichtung hat - wie üblich, jedoch in der Zeichnung nicht dargestellt - einen Schaltapparat. Bestandteil des Schaltapparats ist der als Stromschiene 83 ausgebildete Schaltkontaktträger 82. An dem Schütz 80 ist durch den zeichnerischen Schnitt besonders der Schaltkontaktträger 82, die Einführungsöffnung 84, die Klemmschraube 88 für die Doppelstockrahmen-Klemme 86 und die Zugangsöffnung AE für die Klemmschraube 88 erkennbar. Der Schaltkontaktträger 82 ist auf der Zugangsfläche A1 zugänglich. Bei dem Ausführungsbeispiel ist der Schaltkontaktträger 82 als Mittenkontakt einer Doppelstockrahmen-Klemme ausgebildet. Solange die Klemmschraube 88 nicht eingeschraubt ist, ist das in die Öffnung 84 nach außen ragende Ende des Schaltkontaktträgers frei zugänglich. Als Klemme kann auch eine Einfachklemme eingesetzt werden, bei der durch die Klemmschraube 88 eine Druckplatte in Richtung auf den Schaltkontaktträger 82 bewegbar ist, womit eine eingeführte Litze klemmbar wäre.

Steckvorrichtungen 10,10a,20 bestehen aus einem Körper, in dem mindestens eine erste Stecköffnung 25 zur Aufnahme von Zuleitungen 40 ausgebildet ist. Die Steckvorrichtungen unterscheiden sich darin, dass sie entweder einphasig (Figuren 2A, 3, 4A) oder mehrphasig (siehe Fig. 2B; dreiphasig) ausgebildet sind. In einer mehrphasigen Ausbildung liegen mehrere Stecköffnungen 25 nebeneinander, korrespondierend zu den Zuleitungsanschlüssen an der Schaltvorrichtung. Durch Einführen einer Kabellitze oder eines Adernendes der Zuleitung 40 in eine der Stecköffnungen 25 kommt es zu einer Verrastung in einer nicht näher dargestellten Push-in-Klemme, von der ein Innenleiter 13 (siehe Fig. 1) zum Steckkontakt 12 führt. Zum Lösen der eingeführten Zuleitung 40 kann eine Entriegeleinrichtung vorhanden sein. Die Entriegeleinrichtung ist in der Öffnung (26, 26') mit einem einfachen Werkzeug zugänglich. In der Ausführung in Fig. 4A, 4B ist eine werkzeuglos arbeitende Entriegeleinrichtung 27 angedeutet. Die Entriegelung erfolgt durch Druckbetätigung eines hervorstehenden Druckknopfs.

An der Schaltvorrichtung sind verschiedene Aufnahmeelemente AE als Gegenstücke zu den an den Steckvorrichtungen angeordneten Rastelementen vorhanden. Für das Verbinden der Steckvorrichtung mit der Schaltvorrichtung ist wesentlich, dass nur ein Paar von reziproken Aufnahmeelementen an der Schaltvorrichtung vorhanden zu sein brauchen. Die jeweiligen Paare von reziproken Aufnahmeelementen AE sind mindestens eine Öffnung 87 auf der Oberseite A2 und eine Kante 89 (parallel zur Bodenplatte 81) an der Vorderseite A1; oder in anderer Kombination: mindestens eine Öffnung 87 auf der Oberseite A2 und ein Steg 89' im unteren Bereich der Schaltvorrichtung. Die zugeordneten Rastelemente an der Steckvorrichtung wären das Paar von Rastelemente 16 und 18a (siehe Fig. 2A) oder das Paar von Rastelementen (kreisrunde Rastnocken) 16 und Rastnase 18 (siehe Fig. 2B). Es können auch zwei Rastnasen 18 vorhanden sein, so dass im unteren Bereich der Schaltvorrichtung eine doppelte Verrastung möglich ist. Die klemmende Wirkung, bzw. der rastende Formschluss wird in Fig. 1 und 2A durch das Paar der Pfeile RS (starr) und RF (federnd) dargestellt.

Die Einzelelemente der Paare Aufnahmeelemente (AE) und die Einzelelemente der Paare Rastelemente wirken gegeneinander kraftschließend. Die Wirkungslinie eines reziproken Paars der Rast- und Aufnahmeelemente kann waagerecht, senkrecht oder auch schräg verlaufen. Die Reziprozität ist auch durch ein Rast-Maß bestimmt, welches mit dem Bezugszeichen RM bei der Steckvorrichtung 10a in Fig. 2A angedeutet ist. Ein weiteres, dargestelltes Maß ist die Tiefe ST, mit der der Kontakt 12 in die Schaltvorrichtung (in die Öffnung 84) eingeführt werden kann.

Die Zugangsöffnung AE (eine kreisrunde Bohrung für die Klemmschraube 88 der Doppelstockrahmen-Klemme) fungiert hier als eine erste Hinterschneidung (siehe Pfeil RF4), die reziproke, andere Hinterschneidung ist die Kante 89 (siehe Pfeil RF3).

Im oberen Bereich der Steckvorrichtung(en) ist im Winkel abstehend - als Hebelarm - ein federndes Rastelement (14, 14a) ausgebildet. Die federnde Eigenschaft wird durch Materialverdünnung, über einen schmal ausgebildeten Materialsteg oder durch Ausbildung eines Filmscharniers erzielt. Das Rastelement (14, 14a) kann dadurch federnd beim Einrasten oder Entriegeln manuell betätigt werden. Die Länge des Hebelarms und der Abstand der Rastelemente 16 zur Schaltvorrichtung und ihre Form sind so ausgebildet, dass ein optimales Einrasten in die Aufnahmeelemente AE an der Schaltvorrichtung (Schütz) stattfinden kann.

Als alternative Ausführungsform wird in Fig. 4A und 4B eine Steckvorrichtung 20 dargestellt, bei der ein Gehäuseteil 20b vom Grundkörper 20a der Steckvorrichtung 20 trennbar ausgestaltet ist. Die Verbindung der Gehäuseteile ist durch eine Schwalbenschwanz-Führung 28a, 28b realisiert sein, wodurch ein schneller Wechsel der Teile ermöglicht wird. Die Fig. 4A zeigt die Situation in gesteckter Position und die Fig. 4B die getrennte Situation des Gehäuseteils 20b. Das im wesentlichen als Kontaktträger ausgebildete Gehäuseteil 20b ist im Schnitt dargestellt, wodurch die Kontaktierung der Zuleitung 44 und die Anordnung der Flachschiene im Kontakt 24 sichtbar wird. In Fig. 4B ist außerdem ein Rastelement 18b am Gehäusegrundkörper 20a sichtbar, welches an der Unterkante 89 (siehe auch Fig. 1, rechts) einrastet.

Man erkennt auf der Oberseite des Schütz noch Öffnungen 85 für weitere Zugänge. Hier könnte in der Kombistecktechnik eine Reversierbrücke für eine Motorsteuerung einsteckbar sein. Zu beachten ist, dass die Länge des Rastelements 14,14a noch so gewählt ist, dass die Öffnungen 85 nicht abgedeckt werden.

## Patentansprüche

1. Steckvorrichtung geeignet zum Stecken in mindestens einen vertieft in einer Gehäuseöffnung (84) in einer Zugangsseite (A1) einer elektrischen Schaltvorrichtung (80) ausgebildeten Zuleitungsanschluss (82) für eine Zuleitung (40), und der mindestens eine Zuleitungsanschluss als ein von außen zugänglicher Schaltkontaktträger (82) eines Schaltapparats der Schaltvorrichtung (80) ausgebildet ist,
wobei weiter an der Schaltvorrichtung (80) mindestens ein Paar Aufnahmeelemente (AE) ausgebildet sind,
wobei die Steckvorrichtung (10, 10a, 20) umfasst
- mindestens einen schwimmenden ersten Steckkontakt (12) für das Aufstecken auf den Zuleitungsanschluss (82),
- mindestens eine erste Stecköffnung (25) für die zu dem Steckkontakt (12) führende Zuleitung (40),
- mindestens ein Paar Rastelemente (RE, 16,18), deren Wirkungsrichtung in einer Linie liegt, mit denen ein rastender, lösbarer Formschluss zwischen den Rastelementen (RE,16,18) und den an der Schaltvorrichtung (80) ausgebildeten Aufnahmeelementen (AE) erzielbar ist, wobei die Einzelelemente der Paare Aufnahmeelemente (AE) und der Paare Rastelemente gegeneinander kraftschließend wirken,
**dadurch gekennzeichnet, dass** an der Steckvorrichtung (10,10a,20) ein zweiter, einer zweiten Stecköffnung (25') zugeordneter, als Schleifkontakt ausgebildeter Kontakt (24) vorhanden ist, welcher auf der Seite der Steckvorrichtung vorhanden ist, die der Zugangsseite (A1) der Schaltvorrichtung zugewandet ist und welcher eine vom ersten Steckkontakt (12) unabhängige Kontaktierungseinrichtung umfasst.

2. Steckvorrichtung nach Anspruch 1, **dadurch gekennzeichnet, dass** der zweite Kontakt (24) in einer schlitzförmigen Öffnung (22) ausgebildet ist.

3. Steckvorrichtung nach Anspruch 1 oder 2, **dadurch gekennzeichnet, dass** der zweite Kontakt (24) zur Aufnahme einer als Leitung ausgebildeten Flachschiene (50) ausgebildet ist.

4. Steckvorrichtung nach Anspruch 2 oder 3, **dadurch gekennzeichnet, dass** der zweite Kontakt (24) auf der Seite der Steckvorrichtung (10,10a,20) ausgebildet ist, die der Zugangsseite (A1) der Schaltvorrichtung (80) zugewandt ist.

5. Steckvorrichtung nach einem der vorhergehenden Ansprüche, **dadurch gekennzeichnet, dass** in der ersten (25) und/oder in der zweiten Stecköffnung (25') eine Push-in-Klemme für eine Kabellitze (40, 44) ausgebildet ist.

6. Steckvorrichtung nach Anspruch 5, **dadurch gekennzeichnet, dass** die erste (25) und/oder die zweite Stecköffnung (25') mit einer Entriegeleinrichtung (27) für eine eingeführte Kabellitze (40, 44) ausgestattet ist.

7. Steckvorrichtung nach einem der vorhergehenden Ansprüche, **dadurch gekennzeichnet, dass** in der Steckvorrichtung (10,10a,20) drei schwimmende Steckkontakte (12) je für das Aufstecken auf einen Zuleitungsanschluss (82) ausgebildet sind.

8. Steckvorrichtung nach einem der vorhergehenden Ansprüche, **dadurch gekennzeichnet, dass** in der Steckvorrichtung (20) ein Gehäuseteil (20b) zur Aufnahme des zweiten Kontakts (24) vorhanden ist, welches vom Grundkörper (20a) der Steckvorrichtung (20) trennbar gestaltet ist.

9. Steckvorrichtung nach dem vorhergehenden Anspruch, **dadurch gekennzeichnet, dass** das Gehäuseteil (20b) über eine Schwalbenschwanz-Führung (28a,28b) an dem Grundkörper (20a) der Steckvorrichtung (20) angeordnet ist.

10. Steckvorrichtung nach einem der vorhergehenden Ansprüche 8 oder 9, **dadurch gekennzeichnet, dass** der Grundkörper (20a) die zu den Aufnahmenelementen (AE) an der Schaltvorrichtung (80) korrespondierenden Rastelemente (16b,18b) trägt.

## Claims

1. A plug-in device suitable for insertion into at least one supply lead terminal (82) for a supply lead (40), the at least one supply lead terminal (82) being recessed in a housing opening (84) in an access side (A1) of an electrical switching device (80) and taking the form of an externally accessible switching contact carrier (82) of a switching apparatus of the switching device (80),
at least one pair of receiving elements (AE) additionally being provided on the switching device (80),
the plug-in device (10, 10a, 20) comprising
- at least one floating first plug-in contact (12) for clipping onto the supply lead terminal (82),
- at least one first plug-in opening (25) for the supply lead (40) leading to the plug-in contact (12),
- at least one pair of catch elements (RE, 16, 18), whose direction of action lies in a line and with which catch elements a latching, detachable interlocking connection between the catch elements (RE, 16, 18) and the receiving elements (AE) provided on the switching device (80) may be achieved, the individual elements of the pairs of receiving elements (AE) and the pairs of catch elements acting in a force-locking manner relative to one another,
**characterised in that** a second contact (24) associated with a second plug-in opening (25') and constructed as a sliding contact is provided on the plug-in device (10, 10a, 20), which contact (24) is provided on the side of the plug-in device facing the access side (A1) of the switching device and comprises a contacting means independent of the first plug-in contact (12).

2. A plug-in device according to claim 1, **characterised in that** the second contact (24) takes the form of a slot-shaped opening (22).

3. A plug-in device according to claim 1 or claim 2, **characterised in that** the second contact (24) is configured to receive a flat bar (50) taking the form of a conductor.

4. A plug-in device according to claim 2 or claim 3, **characterised in that** the second contact (24) is provided on the side of the plug-in device (10, 10a, 20) which faces the access side (A1) of the switching device (80).

5. A plug-in device according to any one of the preceding claims, **characterised in that** a push-in clamp is provided for a cable strand (40, 44) in the first (25) and/or in the second (25') plug-in opening.

6. A plug-in device according to claim 5, **characterised in that** the first (25) and/or the second (25') plug-in opening is equipped with a release means (27) for a cable strand (40, 44) introduced therein.

7. A plug-in device according to any one of the preceding claims, **characterised in that** three floating plug-in contacts (12) are provided in the plug-in device (10, 10a, 20) each for clipping onto a supply lead terminal (82).

8. A plug-in device according to any one of the preceding claims, **characterised in that** a housing part (20b) for receiving the second contact (24) is provided in the plug-in device (20), said housing part being designed to be separable from the main body (20a) of the plug-in device(20).

9. A plug-in device according to the preceding claim, **characterised in that** the housing part (20b) is arranged by way of a dovetail guide (28a, 28b) on the main body (20a) of the plug-in device (20).

10. A plug-in device according to either one of preceding claims 8 or 9, **characterised in that** the main body (20a) bears the catch elements (16b, 18b) corresponding to the receiving elements (AE) on the switching device (80).

## Revendications

1. Dispositif enfichable adapté pour être enfiché dans au moins une connexion d'alimentation (82) formée en creux dans une ouverture de boîtier (84) dans une face d'accès (A1) d'un dispositif de commutation électrique (80) pour un conducteur d'amenée (40), et la au moins une connexion d'alimentation est formée en tant que support de contact de commutation (82) accessible de l'extérieur d'un appareil de commutation du dispositif de commutation (80),
au moins une paire d'éléments de réception (AE) étant formée en outre sur le dispositif de commutation (80),
le dispositif enfichable (10, 10a, 20) comprenant
- au moins un premier contact à fiche flottant (12) destiné à être enfiché sur la connexion d'alimentation (82),
- au moins une première ouverture d'enfichage (25) pour le conducteur d'amenée (40) menant au contact à fiche (12),
- au moins une paire d'éléments d'encliquetage (RE, 16, 18) dont la direction d'action se trouve sur une ligne, grâce auxquels on peut obtenir une conjugaison de forme amovible à déclic entre les éléments d'encliquetage (RE, 16, 18) et les éléments de réception (AE) formés sur le dispositif de commutation (80), les éléments individuels des paires d'éléments de réception (AE) et des paires d'éléments d'encliquetage agissant par adhérence réciproque,
**caractérisé par le fait que** le dispositif enfichable (10, 10a, 20) est pourvu d'un second contact (24) formé en tant que contact glissant associé à une seconde ouverture d'enfichage (25'), qui est situé sur le côté du dispositif enfichable tourné vers la face d'accès (A1) du dispositif de commutation et qui comprend un dispositif de mise en contact indépendant du premier contact à fiche (12).

2. Dispositif enfichable selon la revendication 1, **caractérisé par le fait que** le second contact (24) est formé dans une ouverture en forme de fente (22).

3. Dispositif enfichable selon la revendication 1 ou 2, **caractérisé par le fait que** le second contact (24) est formé pour recevoir un rail plat (50) formé en tant que conducteur.

4. Dispositif enfichable selon la revendication 2 ou 3, **caractérisé par le fait que** le second contact (24) est formé sur le côté du dispositif enfichable (10, 10a, 20) qui est tourné vers la face d'accès (A1) du dispositif de commutation (80).

5. Dispositif enfichable selon l'une quelconque des revendications précédentes, **caractérisé par le fait qu'**une borne enfichable pour un cordon de câble (40, 44) est formée dans la première (25) et/ou dans la seconde ouverture d'enfichage (25').

6. Dispositif enfichable selon la revendication 5, **caractérisé par le fait que** la première (25) et/ou la seconde ouverture d'enfichage (25') est/sont pourvue/s d'un dispositif de déverrouillage (27) pour un cordon de câble (40, 44) inséré.

7. Dispositif enfichable selon l'une quelconque des revendications précédentes, **caractérisé par le fait que** trois contacts à fiches flottants (12) destinés chacun à être enfichés sur une connexion d'alimentation (82) sont formés dans le dispositif enfichable (10, 10a, 20).

8. Dispositif enfichable selon l'une quelconque des revendications précédentes, **caractérisé par le fait que** le dispositif enfichable (20) est pourvu d'une partie de boîtier (20b) pour la réception du second contact (24) qui est formé de manière à pouvoir être séparé du corps de base (20a) du dispositif enfichable (20).

9. Dispositif enfichable selon la revendication précédente, **caractérisé par le fait que** la partie de boîtier (20b) est placée sur le corps de base (20a) du dispositif enfichable (20) par le biais d'une glissière en queue d'aronde (28a, 28b).

10. Dispositif enfichable selon l'une quelconque des revendications précédentes 8 ou 9, **caractérisé par le fait que** le corps de base (20a) porte les éléments d'encliquetage (16b, 18b) correspondant aux éléments de réception (AE) sur le dispositif de commutation (80).
